# EUROPÄISCHE PATENTSCHRIFT

(11) **EP 0 316 461 B1**
(45) Veröffentlichungstag und Bekanntmachung des Hinweises auf die Patenterteilung: **24.07.1991**
(21) Anmeldenummer: 87116819.1
(22) Anmeldetag: 13.11.1987
(51) Int. Cl.: B07B 9/00

(54) **Vibrationssieb**
Vibratory screen
Tamis vibreur

(43) Veröffentlichungstag der Anmeldung: 24.05.1989
(73) Patentinhaber: INSTITUT PO TSCHERNA METALURGIA, Sofia (BG)
(72) Erfinder: Genev, Ivan Vassilev Dipl.-Ing., Sofia (BG)
(74) Vertreter: Finck, Dieter, Dr.Ing.

(56) Entgegenhaltungen:
- EP-A- 0 184 006
- AUFBEREITUNGS-TECHNIK, Band 26, Nr. 7, Juli 1985, Seiten 405-409, Wiesbaden, DE; B.K. SINGH et al.: "Hochgeschwindigkeitssiebung zur Herstellung von mehreren Kornfraktionen auf einer Siebbahn"
- MINE AND QUARRY ENGINEERING, Band 21, Nr. 12, Dezember 1955, Seite 523; "Vibrating screen"

## Beschreibung

Die Erfindung betrifft ein Vibrationssieb, bestehend aus einem Gehäuse mit Sieboberflächen, die im Winkel zueinander angeordnet sind, und mit Vibratoren.

Derartige Vibrationssiebe werden zum granulometrischen Trennen und Sichten von Schüttgut, insbesondere in der Bergbau- und Aufbereitungsindustrie und in der Bauindustrie verwendet.

Eine aus der SU-A-466055 bekannte Einrichtung für das Sichten von Schüttgut besteht aus einem Gehäuse mit darin untereinander angeordneten Sieboberflächen, die unterschiedliche Neigungen in Bewegungsrichtung des Schüttgutes haben. Das Gehäuse ist mittels flexibler Verbindungen an einem unbeweglichen Gestell aufgehängt. An dem Gehäuse ist ein Vibrator angebracht.

Mit der bekannten Einrichtung läßt sich das Sichten nur sehr langsam und unzureichend durchführen. Außerdem ist der Aufbau der Einrichtung kompliziert und ihre Bedienung schwierig. Zudem sind die Abmessungen der Einrichtung sehr groß.

Der Erfindung liegt die Aufgabe zugrunde, das Vibrationssieb der gattungsgemäßen Art so zu bauen, daß es eine hohe Effektivität und Produktivität hat und einfach zu bedienen und instandzuhalten ist.

Diese Aufgabe wird durch das Vibrationssieb der gattungsgemäßen Art gelöst, bei welchem das Gehäuse aus einzelnen selbständigen Sektionen mit darin untereinander angeordneten Sieboberflächen besteht, und jede Sektion mittels flexibler Verbindungen an einem Gestell aufgehängt ist, daß die Vibratoren an jeder Sektion angebracht sind und daß die Sieboberflächen der einzelnen Sektionen in Bewegungsrichtung des zu siebenden Gutes unterschiedliche Neigungen und Breiten aufweisen.

Der Vorteil des erfindungsgemäßen Vibrationssiebs liegt in der höheren Effektivität des Sichtens, was ein Ergebnis der unterschiedlichen Breiten und Neigungen der Sieboberflächen der einzelnen Sektionen ist. Die technischen Parameter einer jeden Sektion können mit Hilfe der Vibratoren einzeln optimal reguliert werden, so daß das Sieb als Ganzes mit höherer Effektivität arbeiten kann.

Anhand einer Zeichnung wird ein Ausführungsbeispiel der Erfindung näher erläutert. Es zeigt:
Fig. 1 einen Längsschnitt durch ein Vibrationssieb und
Fig. 2 eine Draufsicht auf das Vibrationssieb von Fig. 1.

Das in Fig. 1 und 2 gezeigte Vibrationssieb besteht aus einem Gehäuse mit Sieboberflächen, die einen Winkel miteinander einschließen, und aus Vibratoren. Das Gehäuse ist in einzelne selbständige Sektionen 1 und 2 mit darin untereinander angeordneten Sieboberflächen 3 aufgeteilt, wobei jede Sektion 1 bzw. 2 mittels flexibler Elemente 5 an einem Gestell 4 aufgehängt ist. An jeder Sektion 1 bzw. 2 sind Vibratoren 6 angebracht. Die Sieboberflächen 3 der einzelnen Sektionen 1 und 2 sind mit unterschiedlichen Neigungen und unterschiedlichen Breiten in Bewegungsrichtung des zu siebenden Gutes angeordnet. Die Einrichtung besitzt eine Einlaßöffnung 7 und Auslaßöffnungen 8.

Das Vibrationssieb arbeitet folgendermaßen:
Das zu siebende Gut wird durch die Einlaßöffnung 7 auf die obere Sieboberfläche 3 der Sektion 1 geschüttet. Als Ergebnis der Hochfrequenzvibrationen erfolgt eine Bewegung des Gutes über die Sieboberflächen 3 und dessen Trennung in Fraktionen wobei die kleineren Stücke absinken, und die größeren Stücke zur Oberfläche des Gutes aufsteigen. Das auf diese Weise getrennte Gut gelangt in die zweite Sektion 2 und in die nachfolgenden Sektionen mit größerer Breite und Neigung der Sieboberflächen und höherer Vibrationsfrequenz. Auf diese Weise wird der Sichtvorgang beschleunigt, und zwar ohne daß eine zusätzliche Vergrößerung der Gesamtlänge des Siebs erforderlich ist. Das gesichtete Gut bewegt sich von Sektion zu Sektion der Reihe nach über die Sieboberflächen und Böden zu den Auslaßöffnungen 8 der letzten Sektion 2. Jede Sektion ist einzeln über eigene flexible Elemente 5 mit dem gemeinsamen Gestell 4 verbunden. Da jede Sektion von einem selbständigen Vibrator 6 angetrieben wird, ist es möglich, die Betriebsbedingungen einzeln für jede Sektion so zu optimieren, daß eine maximale Betriebseffektivität des Siebs als Ganzes erzielt wird.

## Patentansprüche

1. Vibrationssieb, bestehend aus einem Gehäuse mit Sieboberflächen, die im Winkel zueinander angeordnet sind, und mit Vibratoren, dadurch gekennzeichnet, daß das Gehäuse aus einzelnen Sektionen (1, 2) mit darin untereinander angeordneten Sieboberflächen (3) besteht, wobei jede Sektion (1, 2) mittels flexibler Elemente (5) an einem Gestell (4) aufgehängt ist, daß die Vibratoren (6) an jeder Sektion (1, 2) angebracht sind, und daß die Sieboberflächen (3) der einzelnen Sektionen (1, 2) in Bewegungsrichtung des zu siebenden Gutes unterschiedliche Neigungen und unterschiedliche Breiten aufweisen.

## Claims

1. A vibratory screen, consisting of a housing with sieve surfaces, which are arranged at an angle relative to each other, and with vibrators, characterised in that the housing consists of individual sections (1, 2) with sieve surfaces (3) arranged therein one beneath the other, wherein each section (1, 2) is suspended by means of flexible elements (5) on a frame (4), in that the vibrators (6) are attached to each section (1, 2), and in that the sieve surfaces (3) of the individual sections (1, 2) have, in the direction of motion of the material to be screened, different inclinations and different widths.

## Revendications

1. Tamis vibrant comportant un carter pourvu de surfaces formant tamis disposées suivant un certain angle les unes par rapport aux autres, et des vibrateurs, caractérisé en ce que ledit carter se compose de sections distinctes (1, 2) renfermant des surfaces formant tamis (3) disposées les unes au-dessous des autres, chaque section (1, 2) étant accrochée à un châssis (4) à l'aide d'éléments flexibles (5), en ce que les vibrateurs (6) sont montés sur chaque section (1, 2), et en ce que les surfaces formant tamis (3) des sections distinctes (1, 2) présentent des inclinaisons et des largeurs différentes dans le sens du déplacement des matières à passer au tamis.
